# FASCICULE DE BREVET EUROPEEN

(11) **EP 1 559 825 B1**
(45) Date de publication et mention de la délivrance du brevet: **15.06.2011**
(21) Numéro de dépôt: 05290163.4
(22) Date de dépôt: 25.01.2005
(51) Int. Cl.: D06F 25/00

(54) **Machine à laver et sécher le linge et procédé de séchage de linge**
Waschtrockner und Verfahren zum Trocknen von Wäsche
Washing and drying machine and process of drying laundry

(30) Priorité: 30.01.2004 FR 0400938
(43) Date de publication de la demande: 03.08.2005
(73) Titulaire: FAGORBRANDT SAS, 92500 Rueil Malmaison (FR)
(72) Inventeur: Raoui, Essaid, 85000 La Roche sur Yon (FR)
(74) Mandataire: Stankoff, Hélène

(56) Documents cités:
- EP-A- 1 283 293
- DE-B- 1 240 806
- DE-U- 6 921 184
- DE-U- 8 213 346
- FR-A- 2 701 042
- US-A- 6 006 445

## Description

La présente invention concerne une machine à laver et sécher le linge.

Elle concerne également un procédé de séchage de linge mis en oeuvre dans une telle machine à laver et sécher le linge.

De manière générale, cette invention concerne les machines lavante-séchante dans lesquelles un cycle de lavage d'une quantité de linge est suivi d'un cycle de séchage de ce linge.

Elle concerne tant les machines à chargement du linge par le dessus que les machines frontales, à chargement du linge par une ouverture dans la façade de la machine.

Une telle machine à laver et sécher le linge comprend une cuve de lavage et un tambour monté en rotation autour d'un axe de rotation horizontal dans cette cuve.

Le linge destiné à être lavé est placé dans le tambour qui comporte une virole perforée pour permettre la circulation de l'eau lors des différentes phases du cycle de lavage du linge.

Parallèlement au circuit de lavage du linge, cette machine à laver comporte un circuit d'aspiration d'air de séchage. Ce circuit d'air de séchage comporte généralement une conduite de circulation d'air en communication avec le tambour dans lequel est placé le linge. Le tambour constitue ainsi un des éléments de ce circuit d'aspiration d'air de séchage.

Traditionnellement, un ventilateur est monté dans ce circuit d'air de séchage pour assurer la circulation de l'air, un élément chauffant est placé dans ce circuit en amont du tambour afin de monter en température l'air introduit dans le tambour et permettre ainsi l'évaporation de l'eau contenue dans le linge à sécher.

Un condenseur à eau est généralement situé en aval du tambour pour permettre la condensation de la vapeur d'eau présente dans l'air humide sortant du tambour.

Afin d'amener l'air de séchage dans le tambour, le circuit d'aspiration d'air de séchage comprend un orifice d'introduction d'air de séchage débouchant au niveau d'un premier flanc du tambour.

Dans la machine à chargement par le dessus, l'orifice d'introduction d'air de séchage est situé par exemple sur un flanc droit de la cuve de lavage et du tambour monté en rotation dans cette cuve.

Dans les machines à chargement frontal, l'orifice d'introduction d'air de séchage débouche au niveau d'un flanc du tambour, à proximité de l'ouverture d'introduction du linge.

Le document FR 2 701 042 décrit une machine lavante séchante comportant au moins un conduit d'introduction d'air dans le tambour.

Le flux d'air entre dans le tambour au travers d'une ouverture située au niveau d'un renforcement d'une flasque et est guidé par une couronne de guidage dont les parois forment une chicane avec les parois du renforcement.

Ceci permet de limiter des fuites du flux d'air entrant dans le tambour, vers l'espace entre le tambour et la cuve.

Dans ces machines de l'art antérieur, l'air traverse le tambour et sort par les trous ménagés dans la virole du tambour pour être ensuite aspiré dans le circuit d'air de séchage grâce à un orifice de sortie ménagé dans la cuve de lavage en communication avec le circuit d'aspiration d'air de séchage.

Généralement, cet orifice de sortie d'air de séchage est disposé dans la virole de la cuve de lavage, de préférence à proximité du flanc de la cuve de lavage opposé à celui par lequel est introduit l'air de séchage dans le tambour.

Cet orifice de sortie d'air de séchage est également parfois disposé à proximité ou dans le flanc de la cuve comportant l'orifice d'introduction d'air de séchage.

On constate cependant, du fait du passage d'air de séchage uniquement par les trous de la virole du tambour, que des zones de ce tambour ne sont pas traversées par le flux d'air de séchage.

En outre, la surface importante de sortie de l'air de séchage du tambour, constituée par l'intégralité de la virole perforée de ce tambour, a pour inconvénient de créer dans ce tambour des passages libres et préférentiels qu'emprunte le flux d'air pour sortir du tambour, sans traverser le linge. Ce phénomène est notamment constaté lors de l'inversion du sens de rotation du tambour, c'est-à-dire lorsque le linge est tassé sur la partie basse du tambour.

Cet inconvénient est en outre accentué lors du séchage de petites quantités de linge, dès lors que ce linge est placé plutôt en partie inférieure du tambour.

L'utilisation du flux d'air de séchage n'est pas optimisée de telle sorte que les lavante-séchante de l'état de la technique présentent une consommation énergétique élevée associée à une consommation d'eau au niveau du condenseur importante.

Ces consommations élevées s'expliquent par le fait qu'il est nécessaire d'avoir une durée de séchage longue pour obtenir un séchage correct du linge. En outre, on observe fréquemment un séchage non homogène du linge, en fin de cycle de séchage.

La présente invention a pour but de résoudre les inconvénients précités et d'une manière générale d'améliorer les performances de séchage d'une lavante-séchante, et ainsi d'en réduire la consommation énergétique lors de la phase de séchage.

A cet effet, la présente invention vise une machine à laver et sécher le linge comprenant une cuve de lavage, un tambour comprenant une virole perforée, monté en rotation dans la cuve et un circuit d'aspiration d'air de séchage comprenant un orifice d'introduction d'air de séchage débouchant dans un premier flanc du tambour, le tambour comportant au moins un orifice de sortie d'air de séchage dans un second flanc du tambour, cet orifice de sortie étant adapté à être mis en communication avec le circuit d'aspiration d'air de séchage, et des moyens de limitation de passage d'air s'étendent entre le tambour et la cuve.

Selon l'invention, ces moyens de limitation sont adaptés à séparer un premier espace s'étendant entre la virole du tambour et la cuve et un second espace s'étendant entre le second flanc du tambour et la cuve.

Ainsi, en ménageant un orifice de sortie dans un flanc du tambour opposé à l'orifice d'introduction d'air de séchage, et en limitant le passage dans le circuit d'aspiration d'air de séchage de l'air provenant des orifices de la virole du tambour, le flux d'air traverse intégralement le tambour d'un flanc à l'autre.

L'air introduit dans la tambour traverse ainsi préférentiellement le linge de telle sorte que l'échange air/linge permettant l'évaporation de l'eau contenue dans le linge est amélioré.

Selon une caractéristique préférée de l'invention, le second flanc du tambour est constitué d'un flasque perforé, ce flasque perforé comportant des perforations réparties sur une portion en forme de disque de ce flasque, centrée sur un axe de rotation horizontal du tambour, et la cuve comporte des moyens de restriction de passage d'air disposés en vis-à-vis du flasque perforé et s'étendant principalement au-dessus de l'axe de rotation horizontal du tambour.

Ces moyens de restriction permettent de limiter le flux d'air sortant par le haut du flasque perforé du tambour. Le passage de l'air au travers du tambour est ainsi favorisé dans la partie basse de celui-ci, c'est-à-dire dans la portion de tambour dans laquelle se trouve généralement concentrée la plus grande partie linge, notamment au moment de l'inversion du sens de rotation du tambour.

On optimise ainsi le passage de l'air de séchage au travers du linge dans le tambour.

Selon une autre caractéristique préférée de l'invention, le premier espace s'étendant entre la virole du tambour et la cuve comporte un orifice débouchant dans le circuit d'aspiration d'air de séchage, un clapet étant monté dans le circuit d'aspiration d'air de séchage entre une première position dans laquelle l'orifice du premier espace est mis en communication avec le circuit d'aspiration d'air de séchage et une seconde position dans laquelle le premier espace est isolé du circuit d'aspiration d'air de séchage.

Il est ainsi possible en modifiant la position du clapet de modifier la quantité d'air sortant par les trous de la virole perforée.

Il est en effet intéressant de pouvoir favoriser la sortie d'air par les trous de la virole du tambour uniquement en début d'un cycle de séchage, lorsque le linge est plaqué contre cette virole.

En revanche, dans la seconde position du clapet, le premier espace s'étendant entre la virole du tambour et la cuve est isolé du circuit d'aspiration d'air de séchage, de telle sorte que l'air de séchage traverse préférentiellement l'intégralité du tambour d'un flanc à l'autre.

Selon un second aspect, l'invention concerne un procédé de séchage de linge mis en oeuvre dans une machine à laver et sécher le linge conforme à l'invention, dans laquelle le premier espace s'étendant entre la virole du tambour et la cuve comporte un orifice débouchant dans le circuit d'aspiration d'air de séchage, un clapet étant monté dans le circuit d'aspiration d'air de séchage entre une première position dans laquelle l'orifice du premier espace est mis en communication avec le circuit d'aspiration d'air de séchage et une seconde position dans laquelle le premier espace est isolé du circuit d'aspiration d'air de séchage.

Ce procédé de séchage de linge comprend une première phase de séchage dans laquelle le clapet monté dans ledit circuit d'aspiration d'air de séchage est placé dans une première position dans laquelle l'orifice dudit premier espace est mis en communication avec le circuit d'air de séchage, et une seconde phase de séchage dans laquelle ledit clapet est placé dans une seconde position dans laquelle ledit premier espace est isolé du circuit d'aspiration d'air de séchage.

Un tel procédé de séchage de linge permet d'utiliser au mieux le flux d'air de séchage et de diminuer davantage la consommation énergétique lors du séchage.

D'autres particularités et avantages de l'invention apparaîtront encore dans la description ci-après.

Aux dessins annexés, donnés à titre d'exemples non limitatifs :
- la figure 1 est une vue en coupe longitudinale d'une cuve de lavage d'une machine à laver et sécher le linge conforme à un premier mode de réalisation de l'invention ;
- la figure 2 est une vue en coupe transversale selon la ligne II-II à la figure 1 ;
- la figure 3 est une vue en coupe transversale selon la ligne III-III à la figure 1 ;
- la figure 4 est une vue en coupe longitudinale d'une cuve de lavage d'une machine à laver et sécher le linge conforme à un deuxième mode de réalisation de l'invention ;
- la figure 5 est une vue en coupe longitudinale d'une cuve de lavage d'une machine à laver et sécher le linge selon un troisième mode de réalisation de l'invention ; et
- la figure 6 est une vue en coupe transversale selon la ligne VI-VI à la figure 5.

On va décrire tout d'abord un premier mode de réalisation de l'invention en référence aux figures 1 à 3.

On a représenté pour décrire l'invention une cuve de lavage 10 d'une machine à laver et sécher le linge conforme à l'invention, montée en communication sur un circuit d'aspiration d'air de séchage 20 représenté uniquement de manière schématique.

Bien entendu, l'ensemble est placé dans une carrosserie de machine, qui n'a pas besoin d'être décrite ici.

En outre, l'ensemble des autres moyens nécessaires au fonctionnement d'une machine lavante-séchante, tels que, par exemple, les moyens de commande, d'alimentation électrique et d'alimentation en eau, ne sont pas représentés ou décrits dès lors qu'ils peuvent être identiques à ceux bien connu de l'homme du métier dans ce domaine.

Cette machine à laver et à sécher le linge comprend tout d'abord une cuve de lavage 10, de forme sensiblement cylindrique. Cette cuve 10 peut comporter ainsi une paroi longitudinale 11 en forme de cylindre et deux flancs d'extrémité 12, 13 permettant d'obturer sensiblement cette cuve de lavage 10.

Bien entendu, cette cuve 10 n'a pas besoin d'être de forme strictement cylindrique. Elle peut en particulier comporter dans sa paroi longitudinale 11 des portions déportées formant ainsi des logements adaptés à contenir des organes de fonctionnement de la machine, tels que par exemple une résistance chauffante destinée à être immergée dans l'eau de la cuve.

Cette cuve de lavage 10 est montée dans une machine de telle sorte que son axe longitudinal X s'étend sensiblement horizontalement.

Un tambour 20 destiné à recevoir le linge à laver et sécher est monté dans la cuve 10.

Ce tambour 20 est de forme cylindrique. Il comporte ainsi une virole 21 et deux flancs d'extrémité 22, 23.

Ce tambour 20 est monté dans la cuve 10 de telle sorte que son axe longitudinal correspond avec l'axe horizontal longitudinal X de la cuve 10.

Ainsi, la virole 21 du tambour se retrouve t-elle parallèle à la paroi longitudinale 11 de la cuve et les flancs 22, 23 du tambour se retrouvent-ils également disposés sensiblement parallèles aux flancs 12, 13 de la cuve.

De manière classique dans une telle machine à laver et à sécher le linge, la virole 21 du tambour est perforée, généralement sur l'intégralité de sa surface, de telle sorte que l'eau utilisée lors des différentes phases du cycle de lavage de la machine peut entrer et être évacuée du tambour 20.

Ce tambour 20 est également monté en rotation de manière connue dans la cuve grâce à des paliers de rotation 24.

Un moteur (non représenté) permet d'entraîner en rotation une poulie 25 montée sur un arbre 26 de rotation du tambour 20.

On décrit ici une machine à chargement par le dessus, la virole du tambour et la paroi longitudinale de la cuve comportant une ouverture permettant l'introduction et le retrait du linge.

Une machine à laver et à sécher le linge comporte également un circuit d'aspiration d'air de séchage 30. Ce circuit d'aspiration d'air de séchage 30 comporte une gaine 31 montée à l'extérieur de la cuve 10 et mise en communication avec l'intérieur de la cuve et du tambour au niveau des flancs 12, 22, 13 , 23 de la cuve 10 et du tambour 20.

Afin d'assurer la circulation de l'air de séchage dans cette gaine 31, un ventilateur (non représenté) est monté dans la gaine 31 en un endroit approprié.

En outre, un condenseur 33 est placé dans la gaine 31 à proximité d'un orifice de sortie d'air de séchage placé dans un des flancs 13 de la cuve 10. Ce condenseur 33 peut être, de manière connue, un condenseur à eau permettant la condensation de la vapeur d'eau présente dans l'air de séchage.

Enfin, des moyens de chauffage 34 sont généralement placés dans la gaine 31 à proximité d'un orifice d'introduction d'air de séchage dans la cuve 10 afin d'élever en température l'air de séchage destiné à venir en contact avec le linge à sécher.

Ces différents moyens de traitement de l'air de séchage dans la gaine de circulation d'air 31, constitués d'un condenseur 33 et d'un élément chauffant 34, sont seulement indiqués à titre non limitatif dans ce mode de réalisation. Tout autre dispositif, par condensation ou par évaporation, pourrait également être mis en oeuvre dans ce type de machine à laver et à sécher le linge.

On va décrire à présent, plus particulièrement en référence à la figure 3, l'orifice d'introduction d'air de séchage à partir du circuit d'aspiration de séchage 30 qui débouche dans un premier flanc 22 du tambour.

La gaine de circulation d'air de séchage 31 débouche ainsi dans un logement 35 monté sur une face externe du premier flanc 12 de la cuve 10.

Ici, et de manière nullement limitative, ce logement 35 a la forme d'une boîte cylindrique, la gaine de circulation d'air 31 débouchant dans sa paroi cylindrique 35a.

Cette boîte cylindrique 35 est montée sur le flanc 12 de la cuve de telle sorte que son axe longitudinal central correspond à l'axe longitudinal horizontal X de la cuve 10 et du tambour 20.

Cette boîte 35 comporte une paroi externe en forme de disque 35b qui ne présente pas d'ouverture et une paroi intérieure 35c constituée par une portion en forme de disque 12a du premier flanc 12 du tambour 20.

Ainsi, cette portion 12a du flanc 12 de la cuve 10 comporte des orifices d'introduction d'air à l'intérieur de la cuve 10. Dans cette exemple de réalisation, et de manière nullement limitative, cette portion 12a du flanc 12 comporte quatre orifices d'introduction d'air 36 disposés autour du montage du pallier 24 de rotation du tambour 20.

En regard de cette portion 12a du flanc 12, le tambour 20 comporte également dans son premier flanc 22 une portion en forme de disque 22a présentant des perforations créant ainsi plusieurs orifices d'introduction d'air de séchage.

Comme bien illustré à la figure 3, cette portion 22a du flanc 22 du tambour 20 comporte une série de perforations constituant ainsi plusieurs orifices d'introduction d'air dans le tambour 20.

Afin que l'air de séchage provenant des orifices 36 soit introduit dans le tambour 20 et non dispersé dans l'espace existant entre la cuve 10 et le tambour 20, la portion centrale 12a du flanc 12 est bordée à sa périphérie d'une couronne annulaire 12b s'étendant à partir du flanc 12 en direction de la portion centrale 22a du flanc 22 du tambour 20.

Le flanc 22 du tambour 20 comporte également une couronne annulaire 22b disposée à la périphérie de la portion centrale perforée 22a de ce flanc 22. Cette couronne annulaire 22b s'étend à partir du flan 22 en direction du flanc de la cuve. Ces deux couronnes annulaires 12b, 22b sont disposées de façon concentriques, au moins une portion de leurs parois longitudinales venant en regard l'une de l'autre, à faible distance. Cette distance peut être comprise entre 1 et 10 mm, de préférence entre 1 et 5 mm, et est de préférence égale à 2 mm.

Dans cet exemple de réalisation, la couronne annulaire 12a portée par le flanc 12 de la cuve s'étend à l'intérieur de la couronne annulaire 22b du flanc 22 du tambour. Bien entendu, cette disposition relative pourrait être inversée.

Ces deux couronnes annulaires 12b, 22b forment ainsi des chicanes permettant de limiter le passage de l'air en dehors de l'espace compris à l'intérieur de ces couronnes 12b, 22b. Ainsi, la quasi-totalité du flux d'air provenant des ouvertures 36 du flanc 12 est introduit dans le tambour, au niveau des différents orifices d'introduction prévus dans le premier flanc 22 du tambour 20.

On va décrire à présent, en référence plus particulièrement à la figure 2, le second flanc 23 du tambour 20.

Dans ce mode de réalisation, le second flanc 23 du tambour 20 est constitué d'un flasque perforé 23 comportant plusieurs perforations 23a réparties sur une portion en forme de disque du flasque 23.

Ainsi, ce flasque comporte plusieurs orifices de sortie d'air constitués par les perforations 23a.

De préférence, ces perforations 23a sont réparties de manière uniforme dans le plan du flasque, symétriquement par rapport au centre du flasque coïncidant avec l'axe de rotation X.

Ainsi, les perforations sont réparties sur une portion en forme de disque centré sur l'axe de rotation horizontal X du tambour 20.

Ces orifices de sortie 23a du tambour débouchent ainsi dans un espace A disposé entre le second flanc 23 du tambour et le second flanc 13 de la cuve 10.

Le second flanc 13 de la cuve 10 comporte également un orifice 13a qui débouche dans le circuit d'aspiration d'air 30 et en particulier dans une portion d'extrémité de la gaine de circulation d'air 31.

Ainsi, les orifices de sortie 23a du tambour peuvent être mis en communication via l'espace A et l'orifice 13a du second flanc 13 de la cuve 10 avec le circuit d'aspiration d'air de séchage.

Cet orifice 13a du second flanc 13 de la cuve 10 peut avoir une forme quelconque et est par exemple comme illustré à la figure 2 de forme rectangulaire.

Sous l'effet de la force d'aspiration créée par les moyens de ventilation disposés dans la gaine de circulation d'air 31, l'air est aspiré au niveau de l'orifice 13a du second flanc 13 de la cuve 10 et de l'espace A. L'air présent dans le tambour 20 peut à la fois s'échapper par les orifices prévus dans la virole 21 du tambour et par les orifices 23a prévus dans le flasque perforé 23 du tambour.

Afin de limiter le flux d'air sortant par les orifices prévus dans la virole 21 du tambour 20, des moyens de limitation sont adaptés à séparer un espace B s'étendant entre la virole du tambour 20 et la cuve 10 et l'espace A s'étendant entre le flasque perforé 23 du tambour et la cuve 10.

Ces moyens de limitation de passage d'air s'étendent entre le tambour 20 et la cuve 10.

Dans le mode de réalisation tel qu'illustré à la figure 1, ces moyens de limitation de passage d'air comprennent tout d'abord une couronne cylindrique 23b qui s'étend sensiblement dans ce mode de réalisation dans le prolongement de la virole 21 du tambour 20, entre le second flanc 23 du tambour 20 et le second flanc 13 de la cuve 10.

Cette couronne cylindrique 23b s'étend de telle sorte qu'elle s'interrompt à faible distance du second flanc 13 de la cuve 10. Le passage de communication existant entre le premier espace B situé entre la virole 21 et la paroi longitudinale 11 de la cuve et le second espace A situé entre le second flanc 23 du tambour 20 et le second flanc 13 de la cuve 10 est ainsi de dimension réduite, permettant de limiter le passage de l'air.

En outre, afin d'améliorer encore la séparation des espaces A et B, les moyens de limitation comportent une seconde couronne cylindrique 13b. Cette seconde couronne cylindrique 13b est portée par le second flanc 13 de la cuve 10 et s'étend ainsi en direction du second flanc 23 du tambour 20. Elle s'interrompt également à faible distance du flasque perforé 23.

La distance séparant l'extrémité de chaque couronne cylindrique 13b, 23b du flanc 13, 23 qui lui fait face peut être comprise entre 1 et 5 mm, et de préférence est égale à 2mm.

Ces deux couronnes cylindriques 13b, 23b sont ainsi disposées de manière concentrique, leur axe correspondant à l'axe de rotation X du tambour. Elles sont en outre disposées de telle sorte que, sur au moins une portion de leur longueur, elles se trouvent en vis-à-vis et à faible distance l'une de l'autre. Ces couronnes cylindriques 13b, 23b forment ainsi une chicane permettant de fortement limiter le passage de l'air entre les espaces A et B.

La distance séparant ces deux couronnes cylindriques 13b, 23b peut être comprise entre 1 et 10 mm, de préférence entre 1 et 5 mm, et est de préférence égale à 2 mm.

Dans ce mode de réalisation, la première couronne cylindrique 23b portée par le tambour 20 est extérieure à la seconde couronne cylindrique 13b portée par la cuve. Bien entendu, cette disposition pourrait être inversée.

Par ailleurs, le nombre de couronnes cylindriques pourrait être limité à une seule couronne ou au contraire être supérieur à deux, afin de limiter encore le passage d'air entre les espaces A et B.

En outre, les moyens de limitation de passage d'air entre les espaces A et B pourraient être différents et par exemple comprendre au moins une aile annulaire s'étendant sensiblement dans le plan du second flanc 23 du tambour 20, entre le tambour 20 et la paroi longitudinale 11 de la cuve 10.

La paroi longitudinale 11 de la cuve 10 pourrait également comporter une seconde aile annulaire s'étendant en direction du tambour 20 et disposée dans un plan parallèle au plan contenant le flasque perforé 23 du tambour et la première aile annulaire, à faible distance de ce plan. Ces ailes annulaires disposées ainsi en regard l'une de l'autre pourraient également formées des moyens de chicane permettant de limiter le passage de l'air entre les espaces A et B.

Grâce à ces moyens de limitation 13b, 23b, l'aspiration de l'air de séchage provenant du tambour 20 est réalisée principalement au niveau des ouvertures 23a mises en communication avec l'espace A, et est très fortement limitée au niveau des ouvertures de la virole 21 du tambour 20.

La limitation de la sortie d'air de la virole perforée 21 du tambour 20 est encore améliorée en prévoyant une distance faible entre la virole perforée 21 du tambour et la paroi longitudinale 11 de la cuve 10. Ainsi l'espace B s'étendant entre la cuve 10 et le tambour 20 au niveau de leurs parois longitudinales respectives est formé d'une couronne cylindrique de très faible épaisseur.

La sortie préférentielle par le flasque perforé 23 du tambour 20 permet d'accroître la quantité d'air traversant l'intégralité du tambour 20, d'un premier flanc 22 au second flanc 23. L'échange entre l'air de séchage et le linge est ainsi amélioré.

En outre, afin d'améliorer encore cet échange lorsque le linge est tassé en partie basse du tambour 20, notamment au moment de l'inversion du sens de rotation du tambour ou encore lorsqu'une petite quantité de linge est séchée, l'orifice 13a prévu dans le second flanc 13 de la cuve 10 est disposé de préférence en partie basse de la cuve 10, c'est-à-dire sous l'axe de rotation horizontal X du tambour 20.

Comme bien illustré sur la figure 1 par la flèche illustrant le cheminement principal de l'air de séchage au travers du tambour 20, l'air est de préférence aspiré au niveau de la partie inférieure du tambour grâce à la disposition de l'orifice 13a.

Ce passage préférentiel du flux d'air par la partie basse du tambour 20 peut encore être amélioré dans un second mode de réalisation de l'invention tel qu'illustré à la figure 4.

Les éléments communs au premier mode de réalisation tel qu'illustré à la figure 1, et portant les mêmes références numériques, ne seront pas décrits de nouveau.

Dans ce second mode de réalisation, la cuve 10 comporte des moyens de restriction de passage d'air disposés en vis-à-vis du flasque perforé 23 du tambour 20.

Ces moyens de restriction de passage d'air 13c s'étendent principalement au-dessus de l'axe de rotation horizontal X du tambour 20.

Ces moyens de restriction 13c comportent une paroi pleine qui est placée à faible distance d'une portion du flasque perforé 23.

Cette paroi pleine 13c peut être une paroi rapportée sur le second flanc 13 de la cuve. Alternativement, et comme illustré à la figure 4, cette paroi pleine 13c est réalisée par emboutissage d'une portion du second flanc 13 de la cuve 10.

Dans ce mode de réalisation, cette paroi pleine 13c s'étend également sous l'axe de rotation X du tambour, autour du palier 24 portant en rotation l'arbre de rotation 26 du tambour monté dans le second flanc 13 de la cuve 10.

Ainsi, la distance séparant le flasque perforé 23 du tambour 20 et le second flanc 13 de la cuve 10, au niveau de l'espace A, est très faible dans la partie supérieure de la cuve et plus large dans la partie inférieure de la cuve, sensiblement au niveau de l'ouverture 13a de communication de l'espace A avec le circuit d'aspiration d'air 30.

Ces moyens de restriction 13c s'étendent ainsi sensiblement sur les deux tiers de la hauteur du second flanc 13 de la cuve 10.

Nous allons décrire à présent en référence aux figures 5 et 6 un troisième mode de réalisation de l'invention.

Les éléments identiques aux premier et deuxième mode de réalisation, et portant les mêmes références numériques, ne seront pas décrits de nouveau.

Dans ce mode de réalisation, le premier espace B entre la virole 21 du tambour 20 et la paroi longitudinale 11 de la cuve 10 comporte un orifice 40 débouchant dans le circuit d'aspiration d'air de séchage 30.

A cet effet, la gaine de circulation d'air 31 est en contact avec la face extérieure du second flanc 13 de la cuve 10 de manière à pouvoir être mise en communication avec le second espace A au moyen de l'orifice 13a prévu dans le second flanc 13 de la cuve, comme décrit précédemment, et en communication avec le premier espace B au travers de l'orifice 40 prévu à cet effet.

De préférence, cet orifice 40 est ménagé dans la partie basse du second flanc 13 de la cuve 10. De préférence, il est adjacent à la paroi longitudinale 11 de la cuve 10 et s'étend sur une faible hauteur à partir de cette paroi 11, dans le second flanc 13 de la cuve 10.

Comme bien illustré à la figure 6, cet orifice 40 peut avoir une surface rectangulaire et s'étendre entre la paroi longitudinale 11 de la cuve et la couronne cylindrique 13b portée par le second flanc 13 de la cuve 10.

Comme illustré à la figure 6, la gaine 31 comporte plusieurs sections s'étendant parallèlement au plan du second flanc 13 de la cuve 10.

Une première section 31 a s'étend entre la partie basse de la cuve et une partie supérieure pour être connectée à une portion de gaine s'étendant le long de la paroi longitudinale de la cuve 10.

Une seconde portion 31 b s'étend sensiblement au regard de l'ouverture 13a pour permettre la mise en communication du second espace A avec le circuit d'aspiration d'air de séchage 30.

Une troisième portion 31 c de la gaine 31 qui s'étend en vis-à-vis d'une portion du second flanc 13 de la cuve pourvu de l'orifice 40 débouchant dans le premier espace B.

Un clapet est monté dans le circuit d'air de séchage 30. Ce clapet 41 peut occuper deux positions dans ce mode de réalisation. Dans une première position, l'orifice du premier espace B est mis en communication avec le circuit d'aspiration d'air de séchage.

Dans la position illustrée en trait plein sur les figures 5 et 6, le clapet 41 est adapté à obturer sensiblement la communication d'air entre les deuxième portion 31 b et troisième portion 31 c de la gaine de circulation d'air 31.

Ainsi, dans cette seconde position, le clapet permet d'isoler le premier espace B du circuit d'aspiration d'air de séchage 30.

Dans cette position, l'effet du ventilateur n'est pas communiqué à la troisième portion de gaine 31c de telle sorte que l'air n'est sensiblement pas aspiré au niveau de l'orifice 40 débouchant entre la virole 21 du tambour 20 et la cuve 10.

Dans une première position, qui correspondrait à une position verticale du clapet 41 sur les figures 5 et 6, les deuxième portion 31 b et troisième portion 31c de la gaine de circulation d'air 31 sont mises en communication l'une avec l'autre de telle sorte que l'orifice 40 du premier espace B peut être mis en communication avec le circuit d'air de séchage 30.

Dans cette première position, le clapet 41 est en outre adapté à isoler le second espace A du circuit d'air de séchage 30. En effet, le clapet 41 est monté de telle sorte que dans sa première position, il est disposé verticalement, dans le flanc 13 de la cuve 10, de manière à obturer l'ouverture 13a.

Ce clapet 41 peut ainsi être placé dans l'une ou l'autre de ces positions lors d'un cycle de séchage du linge.

En particulier, un procédé de séchage et ses différentes phases peuvent être mis en oeuvre après une phase d'essorage d'un cycle de lavage du linge, de telle sorte que le procédé de séchage est directement enchaîné après la fin du cycle de lavage.

Ainsi, lors de la mise en oeuvre d'un procédé de séchage, ce procédé peut comporter tout d'abord une première phase de séchage dans laquelle le clapet 41 monté dans le circuit d'aspiration d'air de séchage 30 est placé dans sa première position, c'est-à-dire dans une position dans laquelle l'orifice 40 débouchant dans le premier espace B est mis en communication avec le circuit d'air de séchage 30.

Dans cette position, le passage de l'air de séchage par les trous de la virole 21 du tambour est favorisé. Ce type de circulation d'air est particulièrement avantageux lorsque le linge est plaqué contre la virole du tambour, tel que cela est le cas après une phase d'essorage du linge, en fin d'un cycle de lavage.

Dans une seconde phase de séchage, le clapet 41 est placé dans une seconde position telle qu'illustrée sur les figures 5 et 6, c'est-à-dire dans une position où le premier espace B est isolé du circuit d'aspiration d'air de séchage 30. Dans cette seconde position du clapet 41, l'air de séchage sort préférentiellement par le flasque perforé du tambour, et principalement en partie basse de ce flasque perforé du fait de la présence des moyens de restriction 13c.

Grâce à l'invention, l'air chaud entrant dans le tambour au niveau des orifices 22a traverse effectivement l'intégralité du tambour, au moins dans une seconde phase de séchage dans le troisième mode de réalisation de l'invention.

La durée de la première phase de séchage peut représenter environ 10 à 30% de la durée totale du cycle de séchage.

Ainsi, même lorsque de petites quantités de linge ne remplissent pas parfaitement le volume du tambour, ou encore au moment de l'inversion du sens de rotation du tambour, l'air chaud entrant dans le tambour traverse effectivement le linge.

Ainsi, la durée de séchage peut être réduite, de telle sorte que la consommation énergétique en eau et en électricité peut être limitée.

Bien entendu, de nombreuses modifications peuvent être apportées aux exemples de réalisation décrits ci-dessus sans sortir du cadre de l'invention selon les revendications.

En particulier, les différents exemples de réalisation ont été décrits en relation avec une machine à laver et à sécher le linge à chargement par le dessus.

Bien entendu, la présente invention pourrait être mise en oeuvre de manière similaire dans une machine à laver et à sécher le linge à chargement frontal.

Par ailleurs, le clapet 41 monté dans le circuit d'air de séchage pourrait être également placé différemment de telle sorte que dans une position où il obture la sortie d'air 40 mise en communication avec le premier espace B, il n'obture pas pour autant l'ouverture 13a de communication avec le second espace A.

## Revendications

1. Machine à laver et sécher le linge comprenant une cuve de lavage (10), un tambour (20) comprenant une virole perforée (21), monté en rotation dans ladite cuve (10) et un circuit d'aspiration d'air de séchage (30) comprenant un orifice d'introduction d'air de séchage débouchant dans un premier flanc (22) du tambour (20), le tambour (20) comportant au moins un orifice de sortie d'air de séchage (23a) dans un second flanc (23) du tambour, ledit orifice de sortie (23a) étant adapté à être mis en communication avec le circuit d'aspiration d'air de séchage (30), et des moyens de limitation de passage d'air (13b, 23b) s'étendent entre le tambour (20) et la cuve (10), **caractérisée en ce que** lesdits moyens de limitation (13b, 23b) sont adaptés à séparer un premier espace (B) s'étendant entre la virole (21) du tambour (20) et la cuve (10) et un second espace (A) s'étendant entre le second flanc (23) du tambour (20) et la cuve (10).

2. Machine à laver et sécher le linge conforme à la revendication 1, **caractérisée en ce que** le second flanc (23) du tambour est constitué d'un flasque perforé, ledit flasque perforé (23) comportant des perforations (23a) réparties sur une portion en forme de disque dudit flasque, centrée sur un axe de rotation horizontal (X) du tambour (20), et **en ce que** la cuve comporte des moyens de restriction (13c) de passage d'air disposés en vis-à-vis du flasque perforé (23) et s'étendant principalement au-dessus dudit axe de rotation horizontal (X) du tambour.

3. Machine à laver et sécher le linge conforme à la revendication 2, **caractérisée en ce que** les moyens de restriction comportent une paroi pleine (13c) placée à faible distance d'une portion du flasque perforée (23) s'étendant sensiblement au-dessus de l'axe de rotation horizontal (X) du tambour (20).

4. Machine à laver et sécher le linge conforme à l'une des revendications 1 à 3, **caractérisée en ce que** les moyens de limitation de passage d'air comprennent une couronne cylindrique (23b) s'étendant sensiblement dans le prolongement de la virole (21) du tambour, portée par le second flanc (23) du tambour (20) et s'interrompant à faible distance d'un flanc (13) de la cuve.

5. Machine à laver et sécher le linge conforme à l'une des revendications 1 à 4, **caractérisée en ce que** les moyens de limitation de passage d'air comprennent une couronne cylindrique (13b) portée par un flanc (13) de la cuve et s'interrompant à faible distance du second flanc (23) du tambour (20).

6. Machine à laver et sécher le linge conforme à l'une des revendications 1 à 5, **caractérisée en ce que** ledit premier espace (B) s'étendant entre la virole (21) du tambour (20) et la cuve (10) comporte un orifice (40) débouchant dans le circuit d'aspiration d'air de séchage (30), et **en ce qu'**un clapet (41) est monté dans ledit circuit d'aspiration d'air de séchage (30) entre une première position dans laquelle ledit orifice (40) dudit premier espace (B) est mis en communication avec le circuit d'aspiration d'air de séchage (30) et une seconde position dans laquelle ledit premier espace (B) est isolé du circuit d'aspiration d'air de séchage (30).

7. Machine à laver et sécher le linge conforme à la revendication 6, **caractérisée en ce que** dans ladite première position, le clapet (41) est adapté à isoler ledit second espace (A) du circuit d'aspiration d'air de séchage (30).

8. Procédé de séchage de linge mis en oeuvre dans une machine à laver et sécher le linge conforme à l'une des revendications 6 ou 7, **caractérisé en ce qu'**il comprend une première phase de séchage dans laquelle le clapet (41) monté dans ledit circuit d'aspiration d'air de séchage (30) est placé dans une première position dans laquelle l'orifice (40) dudit premier espace (B) est mis en communication avec le circuit d'air de séchage (30), et une seconde phase de séchage dans laquelle ledit clapet (41) est placé dans une seconde position dans laquelle ledit premier espace (B) est isolé du circuit d'aspiration d'air de séchage (30).

9. Procédé de séchage de linge conforme à la revendication 8, **caractérisé en ce que** lesdites première et seconde phases de séchage sont mises en oeuvre après une phase d'essorage d'un cycle de lavage du linge.

## Claims

1. Machine for washing and drying laundry, comprising a washing vessel (10), a drum (20) comprising a perforated cylindrical wall (21), mounted for rotation in said vessel (10), and a drying air suction circuit (30) comprising a drying air introduction orifice emerging in a first side (22) of the drum (20), the drum (20) comprising at least one drying air outlet orifice (23a) in a second side (23) of the drum, said outlet orifice (23a) being adapted to be put in communication with the drying air suction circuit (30), and means of limiting the passage of air (13b, 23b) extending between the drum (20) and the vessel (10), **characterised in that** said limitation means (13b, 23b) are adapted to separate a first space (B) extending between the cylinder (21) of the drum (20) and the vessel (10) and a second space (A) extending between the second side (23) of the drum (20) and the vessel (10).

2. Machine for washing and drying laundry according to claim 1, **characterised in that** the second side (23) of the drum consists of a perforated plate, said perforated plate (23) comprising perforations (23a) distributed over a disc-shaped portion of the said plate, centred on a horizontal rotation axis (X) of the drum (20), and **in that** the vessel comprises means (13c) of restricting the passage of air disposed opposite the perforated plate (23) and extending mainly above said horizontal rotation axis (X) of the drum.

3. Machine for washing and drying laundry according to claim 2, **characterised in that** the restriction means comprises a solid wall (13c) placed at a short distance from a portion of the perforated plate (23) extending substantially above the horizontal rotation axis (X) of the drum (20).

4. Machine for washing and drying laundry according to one of claims 1 to 3, **characterised in that** the means of limiting the passage of air comprises a cylindrical ring (23b) extending substantially in line with the cylindrical wall (21) of the drum, carried by the second side (23) of the drum (20) and interrupted at a short distance from one side (13) of the vessel.

5. Machine for washing and drying laundry according to one of claims 1 to 4, **characterised in that** the means of limiting the passage of air comprises a cylindrical ring (13b) carried by one side (13) of the vessel and interrupted at a short distance from the second side (23) of the drum (20).

6. Machine for washing and drying laundry according to one of the claims 1 to 5, **characterised in that** said first space (B) extending between the cylindrical wall (21) of the drum (20) and the vessel (10) comprises an orifice (40) emerging in the drying air suction circuit (30), and **in that** a valve (41) is mounted in said drying air suction circuit (30) between a first position in which the said orifice (40) of the said first space (B) is put in communication with the drying air suction circuit (30) and a second position in which said first space (B) is isolated from the drying air suction circuit (30).

7. Machine for washing and drying laundry according to claim 6, **characterised in that**, in the said first position, the valve (41) is adapted to isolate said second space (A) from the drying air suction circuit (30).

8. Method of drying laundry implemented in a laundry washing and drying machine according to one of claims 6 or 7, **characterised in that** it comprises a first drying phase in which the valve (41) mounted in the said drying air suction circuit (30) is placed in a first position in which the orifice (40) of said first space (B) is put in communication with the drying air circuit (30), and a second drying phase in which said valve (41) is placed in a second position in which said first space (B) is isolated from the drying air suction circuit (30).

9. Laundry drying method according to claim 8, **characterised in that** said first and second drying phases are implemented after a spin-drying phase of a laundry washing cycle.

## Patentansprüche

1. Waschtrockner mit einer Laugenwanne (10), einer Trommel (20) mit einem perforiertem Mantel (21), der in der Wanne (10) drehbar angebracht ist, und einem Trocknungsluftansaugkreis (30) mit einer Öffnung zum Einführen von Trocknungsluft, die in eine erste Seite (22) der Trommel (20) mündet, wobei die Trommel (20) mindestens eine Trocknungsluftaustrittsöffnung (23a) in einer zweiten Seite (23) der Trommel aufweist, wobei die Austrittsöffnung (23a) derart ausgelegt ist, dass sie mit dem Trocknungsluftansaugkreis (30) verbunden werden kann, und mit Mitteln zur Beschränkung des Durchflusses der Luft (13b, 23b), die sich zwischen der Trommel (20) und der Wanne (10) erstrecken, **dadurch gekennzeichnet, dass** die Begrenzungsmittel (13b, 23b) derart ausgelegt sind, dass sie einen ersten Raum (B), der sich zwischen dem Mantel (21) der Trommel (20) und der Wanne (10) erstreckt, und einen zweiten Raum (B), der sich zwischen der zweiten Seite (23) der Trommel (20) und der Wanne (10) erstreckt, trennen.

2. Waschtrockner nach Anspruch 1, **dadurch gekennzeichnet, dass** die zweite Seite (23) der Trommel aus einem perforierten Flansch besteht, wobei der perforierte Flansch (23) Perforierungen (23a) aufweist, die auf einem scheibenförmigen Abschnitt des Flansches verteilt sind, welcher bezüglich einer horizontalen Drehachse (X) der Trommel zentriert ist, und dass die Wanne Mittel zum Drosseln (13c) des Durchflusses der Luft aufweist, die gegenüber dem perforierten Flansch (23) angeordnet sind und sich hauptsächlich oberhalb der horizontalen Drehachse (X) der Trommel erstrecken.

3. Waschtrockner nach Anspruch 2, **dadurch gekennzeichnet, dass** die Drosselungsmittel eine massive Wand (13c) aufweisen, die in geringer Entfernung eines Abschnitts des perforierten Flansches (23) liegt und sich im Wesentlichen oberhalb der horizontalen Drehachse (X) der Trommel (20) erstrecken.

4. Waschtrockner nach einem der Ansprüche 1 bis 3, **dadurch gekennzeichnet, dass** die Luftdurchflussbeschränkungsmittel einen zylindrischen Kranz (23b) aufweisen, der sich im Wesentlichen in der Verlängerung des Mantels (21) der Trommel erstreckt und von der zweiten Seite (23) der Trommel (20) getragen und in geringer Entfernung zu einer Seite (13) der Wanne unterbrochen ist.

5. Waschtrockner nach einem der Ansprüche 1 bis 4, **dadurch gekennzeichnet, dass** die Luftdurchflussbeschränkungsmittel einen zylindrischen Kranz (13b) aufweisen, der von einer Seite (13) der Wanne getragen und in geringer Entfernung zu einer Seite (13) der Wanne unterbrochen ist.

6. Waschtrockner nach einem der Ansprüche 1 bis 5, **dadurch gekennzeichnet, dass** der erste Raum (B), der sich zwischen dem Mantel (21) der Trommel (20) und der Wanne (10) erstreckt, eine Öffnung (40) aufweist, die in den Trocknungsluftansaugkreis (30) mündet, und dass ein Klappe (41) im Trocknungsluftansaugkreis (30) zwischen einer ersten Stellung, in welcher die Öffnung (40) des ersten Raums (B) mit dem Trocknungsluftansaugkreis (30) verbunden ist, und einer zweiten Stellung, in welcher der erste Raum (B) vom Trocknungsluftansaugkreis (30) isoliert ist, angebracht ist.

7. Waschtrockner nach Anspruch 6, **dadurch gekennzeichnet, dass** in der ersten Stellung ist die Klappe (41) derart ausgelegt, dass der zweite Raum (A) des Trocknungsluftansaugkreis (30) isoliert ist.

8. Verfahren zum Trocknen von Wäsche, das in einem Waschtrockner nach einem der Ansprüche 6 oder 7 durchgeführt wird, **dadurch gekennzeichnet, dass** es eine erste Trocknungshase, in der die im Trocknungsluftansaugkreis (30) angebrachte Klappe (41) in eine erste Stellung gebracht wird, in welcher die Öffnung (40) des ersten Raums (B) mit dem Trocknungsluftansaugkreis (30) verbunden ist, und eine zweite Trocknungsphase, in der die Klappe (41) in eine zweite Stellung gebracht wird, in welcher der erste Raum (B) vom Trocknungsluftansaugkreis (30) isoliert ist, aufweist.

9. Verfahren zum Trocknen von Wäsche nach Anspruch 8, **dadurch gekennzeichnet, dass** die erste und zweite Trocknungsphase nach einer Schleuderphase eines Zyklus zum Waschen von Wäsche durchgeführt werden.
